# EUROPÄISCHE PATENTSCHRIFT

(11) **EP 0 013 045 B1**
(45) Veröffentlichungstag und Bekanntmachung des Hinweises auf die Patenterteilung: **07.03.1984**
(21) Anmeldenummer: 79200749.4
(22) Anmeldetag: 11.12.1979
(51) Int. Cl.: F01K 3/22, F22B 29/12, F22B 35/14

(54) **Dampferzeugeranlage**
Steam-generation plant
Installation de production de vapeur

(30) Priorität: 22.12.1978 CH 13096/78
(43) Veröffentlichungstag der Anmeldung: 09.07.1980
(73) Patentinhaber: GEBRÜDER SULZER AKTIENGESELLSCHAFT, CH-8401 Winterthur (CH)
(72) Erfinder: Juzi, Heinz, Dr., CH-8450 Andelfingen (CH)
(74) Vertreter: Sparing, Nikolaus, Dipl.-Ing.

## Beschreibung

Die Erfindung betrifft eine Dampferzeugeranlage nach dem Oberbegriff des Anspruchs 1.

Aus der US-PS 3338053 ist eine solche Anlage bekannt, bei der das erste Regelventil stromoberhalb des Wärmeübertragers angeordnet ist. Bei dieser Anordnung sind sowohl das erste Regelventil wie auch die Eingangspartien des Wärmeübertragers hohem Verschleiss durch Kavitation ausgesetzt, da das in der Wasserablaufleitung strömende Wasser von Satt-Zustand verhältnismässig hohe Geschwindigkeiten annimmt. Solcher Verschleiss setzt die Betriebssicherheit herab; er führt zu kostenspieligen Reparaturen, zu Stillstandzeiten sowie zur Verschmutzung des Systems durch Erosionsprodukte.

Es ist Aufgabe der Erfindung, die Dampferzeugeranlage der eingangs genannten Art so zu verbessern, dass die Nachteile vermieden werden.

Diese Aufgabe wird erfindungsgemäss durch die Merkmale nach dem Kennzeichen des Anspruchs 1 gelöst. Dadurch wird vor dem Herabsetzen des Druckes des in der Wasserablaufleitung strömenden Wassers, d. h. stromoberhalb des ersten Regelventils, das Wasser im Wärmeübertrager auf eine Temperatur gekühlt, die wesentlich unter der Sattdampftemperatur liegt, so dass für das erste Regelventil keine Kavitationsgefahr mehr besteht. Wegen des gestaffelten Betriebes der beiden Regelventile wird die Dauer, während der das zweite Ventil durchströmt wird, erheblich herabgesetzt. Da das zweite Ventil in der Nebenleitung liegt, die auch stromoberhalb des Wärmeübertragers von der Wasseraustrittsleitung abzweigen kann, wird auch in diesem Anordnungsfall durch die Staffelung eine schnelle Erosion des zweiten Regelventils verhindert. Überdies gestattet der gestaffelte Einsatz der beiden Regelventile für eine gegebene, dem Speisewassergefäss zuzuführende Wassermenge, das erste Regelventil kleiner zu bemessen. Dies wiederum erlaubt, die Sicherheitsabblaseeinrichtung im Speisewassergefäss kleiner zu bemessen. Beides ist mit beträchtlichen Einsparungen verbunden.

Aus Fig.2 der DE-AS 1290940 ist eine Dampferzeugeranlage bekannt, bei der - ähnlich dem Kennzeichen des neuen Anspruchs 1 - der Wärmeübertrager in Strömungsrichtung des Wassers aus dem Abscheider dem ersten Regelventil vorgeschaltet ist und Mittel zum vom Wasserinhalt des Wärmeübertragers abhängigen Beeinflussen von zwei Regelventilen derart vorgesehen sind, dass bei steigendem Niveau im Wärmeübertrager zuerst das erste und dann das zweite Regelventil öffnet und dass bei fallendem Niveau zuerst das zweite Regelventil und dann das erste Regelventil schliesst. Dass bei diesem Dampferzeuger das Niveau nicht im Abscheider, sondern im Wärmeübertrager gemessen wird, stellt einen wesentlichen Unterschied zur Erfindung dar; der Wärmeübertrager ist dort nämlich als Regelvorwärmer ausgebildet, in dem - abhängig von der Menge des die Heizfläche bedeckenden Wassers - mehr oder weniger Dampf kondensiert wird. Es wird damit bezweckt, durch in Abhängigkeit von de Heissdampftemperatur erfolgendes Einstellen de Niveaus die einen Nachüberhitzer durchströmer de Dampfmenge und damit die Temperatur de Dampfes zu beeinflussen. Im Gegensatz dazu har delt es sich bei der Erfindung um einen Wasse Wasser-Wärmeübertrager, der primärseitig stel mit Wasser geflutet ist. Das Primärseitige Wa_{SSE} wird daher erheblich zurückgekühlt. Mit der Anl: ge nach der Erfindung kann die Aufgabe der DE AS 1290940 nicht gelöst werden; umgekehrt läs: sich aber auch mit der bekannten Anlage die Au gabe der Erfindung nicht lösen: Das Kondens verlässt dort den Wärmeübertrager praktisch ir Satt-Zustand, was im ersten Regelventil zu Kav tationserosionen führt. Ausserdem lässt sich b₄ der bekannten Anordnung weder das erste Rege ventil noch das nicht gezeichnete, auf dem SpeisE behälter angeordnete Sicherheitsventil verkle nern. Gerade beim Anfahren würde ja wegen d_{E} zu tiefen Heissdampftemperatur der Sollwert fi das Wasserniveau im Wärmeübertrager auf de Minimalwert gesenkt. Dieser Sollwert kann vo der Regelung nur dann erreicht werden, wenn da erste Regelventil gross genug ist. Die DE-AS kan daher für die Erfingung keinerlei Anregung geber

Bei der Anlage nach der GB-PS 816765 feh nicht nur eine vom am Verdampfer angeschlossi ne Abscheider zum Speisewassergefäss zurücl führende Wasseraustrittsleitung, sondern auc ein Wärmeübertrager zwischen diesem Absche der und den Regelventilen, so dass auch hier di Erfingungsaufgabe nicht gelöst werden kani Auch die GB-PS kann daher für die Erfindun keine Anregung geben.

Durch die Anordnung nach dem Anspruch wird die Gefahr des Auftretens von Kavitation erosionen am zweiten Regelventil weiter vermin dert. Ausserdem lässt sich im Wärmeübertragi eine grössere Wärmemenge rekuperieren.

Der Anspruch 3 gibt eine Bemessungsvorschri für den Querschnitt des ersten Regelventils, fi die der zusätzliche Vorteil einer kleineren Beme sung der Sicherheitsabblaseeinrichtung voll zi Geltung kommt. Die beanspruchte Bemessung vorschrift ist folgendermassen zu verstehen:

Wenn der Dampferzeuger bei Mindestlast b trieben wird, wobei z. B. 15% der normale Dampfmenge produziert wird und die Speisewa sermenge z. B. 30% der Menge bei Normalla beträgt, fallen im Wasserabscheider 15% Wass an. Nach der Bemessungsvorschrift ist das ers Regelventil so auszulegen, dass es bei den Druc und Temperaturbedingungen der genannten Mi destlast nicht mehr als 125% des unter diese Bedingungen im Abscheider anfallenden Wa sers, d. h. höchstens 18,7% der Vollast-Speisewa sermenge durchlassen kann, nicht aber die volle 30%, die beim Anfahren vorübergehend in de Abscheider strömen, oder die noch grössere Wa sermenge, die beim Dampfaufstoss während de Anfahrens kurzzeitig in den Abscheider gelangt

Durch die Massnahme nach Anspruch 4 lasse sich weitere Einsparungen erzielen, indem sich die Grösse des Wärmeübertragers bezüglich der Gesamtkosten optimieren lässt.

Durch das Einschalten eines Dampf/Wasser-Trenners gemäss Anspruch 5 wird der Kondensator geschont. Der Trenner wird, wie an sich bekannt, vorzugsweise mit Einspritzkühler versehen.

Die Anordnung nach Anspruch 6 erlaubt, mit einem einzigen Niveaugeber am Wasserabscheider auszukommen.

Die Bemessungsregel nach Anspruch 7 erlaubt, die Erfindung in Anlagen anzuwenden, in denen der Abscheider im Vollastbetrieb trocken gefahren wird.

Die Schaltung nach Anspruch 8 bringt erhebliche Einsparungen an Sicherheitsabblaseeinrichtungen für den Fall, dass der Abscheider bei Volllast trocken gefahren wird.

Kondensatabscheider nach Anspruch 9, auch Kondenstöpfe genannt, sind bekannte Abscheiderorgane, die wohl Wasser, nicht aber Dampf austreten lassen. Sie haben sich in der Praxis weitgehend bewährt und sind zuverlässige und kostengünstige, redundante Mittel zum Verhindern des Eintritts von Dampf in den Speisewasserbehälter.

Die Erfindung wird nun an einem zeichnerisch dargestellten Ausführungsbeispiel näher erläutert. Es zeigen:
Fig. ein Schema einer Dampferzeugeranlage nach der Erfindung und
Fig. eine alternative Regelschaltung zum Betätigen der Regelventile.

In der Anlage gemäss Fig. führt von einem Speisewasserbehälter 1 eine Speiseleitung 2 mit Speisepumpe 3 und zwei Hochdruckvorwärmern 4 und 5 zur Sekundärseite eines Wärmeübertragers 6 und von dort zu einem Economiser 10 eines Dampferzeugers 11. Der Austritt des Economisers 10 ist über eine Leitung 14 mit einem Verdampfer 15 verbunden, der die Wandberohrung einer Brennkammer 16 bildet. In diese Brennkammer 16 mündet eine Feuerung 17. Der Verdampfer 15 ist mit einem Wasserabscheider 20 verbunden, der unten einen Austritt 21 für abgeschiedenes Wasser aufweist und oben mit einer Dampfabfuhrleitung 22 versehen ist, die zu einem Überhitzer 24 führt, der im Dampferzeuger 11 im Raum oberhalb der Brennkammer 16 angeordnet ist. Eine Frischdampfleitung 30 führt vom Überhitzer 24 über ein Frischdampfventil 31 zu einer Turbine 32, die mit einem Generator 33 auf einer gemeinsamen Welle sitzt. Am Niederdruckende der Turbine 32 ist ein Kondensator 35 mit Hotwell 36 angeschlossen. Aus diesem Hotwell 36 führt eine Kondensatleitung 40 über eine erste Kondensatpumpe 41, eine Kondensatreinigungsanlage 42, eine zweite Kondensatpumpe 43 und einen Niederdruckvorwärmer 44 zu einem auf dem Speisewasserbehälter 1 angeordneten Entgaserturm 45. Neben diesem Entgaserturm befindet sich auf dem Speisewasserbehälter 1 eine Sicherheitsabblaseeinrichtung 47, die durch ein Sicherheitsventil dargestellt ist. Es kann überdies auf dem Speisewasserbehälter 1 ein nicht gezeichneter Druckgeber vorhanden sein, der auf in den Anzapfdampfleitungen der Hochdruckvorwärmer 4 und 5 angebrachte Ventile in dem Sinne einwirkt, dass durch Beeinflussen der Temperatur des Speisewassers am Eintritt des Wärmeübertragers 6 der Dampfdruck im Speisewasserbehälter geregelt wird.

Vom Austritt 21 des Abscheiders 20 führt eine Wasseraustrittsleitung 50 über die Primärseite des Wärmeübertragers 6, ein Rückschlagventil 51 und ein erstes Regelventil 52 zum Speisewasserbehälter 1. An der Wasseraustrittsleitung 50 ist zwischen dem Wärmeübertrager 6 und dem ersten Regelventil 52, und zwar noch stromoberhalb des Rückschlagventils 51, eine Nebenleitung 55 angeschlossen, die über ein zweites Regelventil 56 zu einem Wasser-Dampftrenner 57 führt, dessen Dampfaustritt 58 mit dem Dampfraum des Kondensators 35 und dessen Wasseraustritt 59 mit dem Hotwell 36 verbunden ist. Von der Kondensatleitung 40 zweigt zwischen der Kondensatreinigungsanlage 42 und der zweiten Kondensatpumpe 43 eine Einspritzwasserleitung 60 ab, die an einer dem Wasser-Dampftrenner 57 direkt vorgelagerten Einspritzstelle 61 in die Nebenleitung 55 mündet.

Im Abscheider 20 sind ein erster und darüber ein zweiter Niveaugeber 70 bzw. 71 angeordnet, deren Ausgänge mit je einem Regler 72 bzw. 73 verbunden sind. Der Ausgang des Reglers 72 beeinflusst das erste Regelventil 52, während der Ausgang des zweiten Reglers 73 auf das zweite Regelventil 56 einwirkt. Die Regler 72 und 73 sind so konzpiert, dass beim Ansteigen des Wasserniveaus zuerst das erste Regelventil 52 und hernach das zweite Regelventil 56 öffnet, während beim Absinken des Wasserniveaus zuerst das zweite Regelventil 56 und dann das erste Regelventil 52 schliesst. Die Öffnungs- und Schliessbewegungen der beiden Regelventile können aneinandergrenzen oder sich überlappen; es kann aber auch ein Spielraum zwischen den beiden Hüben vorgesehen sein.

Im weiteren ist in Fig. 1 als weiterentwickelte Form der Erfindung an der Wasseraustrittsleitung 50 zwischen dem Austritt 21 und dem Wärmeübertrager 6 eine Wasserabfuhrleitung 76 angeschlossen, die über ein drittes Regelventil 77 zwischen dem zweiten Regelventil 56 und der Einspritzstelle 61 in die Nebenleitung 55 oder direkt in den Wasser-Dampftrenner 57 einmündet. Dieses dritte Regelventil 77 wird von einem Niveaugeber 78 über einen Regler 79 betätigt, der analog zu den Reglern 72 und 73 ausgebildet und so eingestellt ist, dass das dritte Regelventil 77 bei steigendem Niveau an dritter Stelle öffnet und bei fallendem Niveau an erster Stelle schliesst.

Bei der nun folgenden Funktionsbeschreibung der Einrichtung wird zunächst vorausgesetzt, das die Wasserabfuhrleitung 76 mit dem dritten Regelventil 77, der Niveaugeber 78 und der Regler 79 nicht vorhanden sind. Das Anfahren der Dampferzeugeranlage aus dem kalten Zustand wickelt sich dann wie folgt ab:
Zunächst wird mittels der Speisepumpe 3 Wasser aus dem Speisewasserbehälter 1 über die Leitung 2, den Economiser 10, die Leitung 14 und den Verdampfer 15 in den Abscheider 20 eingespeist. Mit steigendem Niveau im Abscheider öffnen die Regelventile 52 und 56 nacheinander. Damit strömt entsprechend der Druckdifferenz am ersten Regelventil 52 ein Teil des Wassers über dieses in den Speisewasserbehälter 1 zurück, während der Rest des Wassers über das zweite Regelventil 56 in den Kondensator 35 gelangt. Nun wird das Feuer gezündet. Damit entsteht im Verdampfer 15 Dampf, was einen starken Wasserausstoss in den Abscheider 20 zur Folge hat. Das zweite Regelventil 56 wird dabei voll geöffnet und zudem wird die Speicherkapazität des Abscheiders 20 beansprucht. Im weiteren Verlauf des Anfahrvorganges steigt der Druck im Dampferzeuger , so dass die Durchströmungsgeschwindigkeit in den Regelventilen 52 und 56 zunimmt. Bei gleichbleibender Fördermenge der Speisepumpe 3 beginnt wegen des sinkenden Niveaus im Abscheider 20 das zweite Regelventil 56 sich in Schliessrichtung zu bewegen. Wegen der steigenden Enthalphie des über die Austrittsleitung 50 rückgeführten Wassers wird das Speisewasser im Wärmeübertrager 6 zunehmend aufgewärmt. Es wird somit ein zunehmender Teil der im rückgeführten Wasser enthaltenen Wärme im Wärmeübertrager 6 rekuperiert und ein weiterer, erheblicher Teil der Wärme dem Speisewasserbehälter 1 zugeführt, während ein mit steigender Last, d. h. mit steigendem Druck im Dampferzeuger, abnehmender Teil der Wärme in den Kondensator 35 abgeführt wird.

Hat der Dampferzeuger seine Mindestlast, z. B. 15%, und den zugehörigen Druck erreicht, so vermag das erste Regelventil 52 die gesamte im Ascheider 20 abgeschiedene Wassermenge abzuführen. Das Niveau im Abscheider sinkt soweit, dass das zweite Regelventil 56 schliesst. Damit wird die gesamte im rückgeführten Wasser enthaltene Wärme rekuperiert. Bei weiterem Ansteigen der Dampferzeugerleistung sinkt der Wassergehalt am Austritt des Verdampfers 15. Das Niveau im Abscheider 20 sinkt weiter und dabei wird auch das erste Regelventil 52 sukzessive in Schliessstellung bewegt. Schliesslich tritt leicht überhitzter Dampf in den Abscheider 20, der das dort noch vorhandene Wasser verdampft.

Wie aus dieser Beschreibung hervorgeht, gestattet die beschriebene Anlage den Verdampfer 15 von Null bis zu einer Grenzlast, z. B. 30%, mit etwa konstanter Speisewassermenge zu beschikken, wobei das überschüssige Wasser aus dem Abscheider 20 in den Speisewasserbehälter 1 zurückgeführt wird, und oberhalb dieser Last mit trockenem Abscheider zu fahren. Selbstverständlich eignet sich die Anlage auch für das bekannte Konzept, gemäss dem der Verdampfer 15 oberhalb der erwähnten Grenzlast von z. B. 30% mit geringer Feuchtigkeit gefahren wird.

Sind in der Anlage die Wasserabfuhrleitung 76 mit dem dritten Regelventil 77, der Niveaugeber 78 und der Regler 79 vorhanden, so funktioniert die Einrichtung wie beschrieben, jedoch mit dem Unterschied, dass jeweils bei hohem Wasserstand im Wasserabscheider 20 ein Teil des Wassers über die Abfuhrleitung 76 am Wärmeübertrager vorbei direkt zum Kondensator 35 strömt. Dies ha den Vorteil, dass der Wärmeübertrager 6 kleine gebaut werden kann als wenn die Abfuhrleitunc 76 zwischen dem Wärmeübertrager 6 und de Abzweigung der Nebenleitung 55 an die Wasser austrittsleitung 50 angeschlossen wäre. Als Nach teil ist aber zu berücksichtigen, dass während ei nes bestimmten kurzen Abschnittes der Anfahrzei mehr Wärme im Kondensator 35 verlorengeht. E; ist eine Frage der Betriebsführung der Anlage, ot es wirtschaftlich ist, die Abfuhrleitung 76 mit derr dritten Regelventil 77 vorzusehen.

Bei längerem Betrieb mit Mindestlast kann e: vorkommen, dass die Wärme, die mit dem übe das erste Regelventil 52 strömenden Wasser ir den Speisewasserbehälter 1 zurückgeführt wird zu einem Ansteigen des Druckes im Speisewas serbehälter führt, so dass der Abblasedruck de Sicherheitsabblaseeinrichtung 47 erreicht wirc und diese Einrichtung öffnet. Um ein solches Ab blasen zu vermeiden, kann der erwähnte, auf Ven tile in den Anzapfleitungen zu den Hochdruckvor wärmern 4, 5 wirkende Druckgeber vorgeseher sein, durch den nun das eine, das andere ode beide dieser Ventile in Drossel- oder Schliessstel lung bewegt werden. Dadurch sinkt die Tempera tur des Speisewassers am Eintritt des Wärme übertragers 6, so dass das über das erste Regel ventil 52 in den Speisewasserbehälter 1 zurückge führte Wasser auf einen Wert zurückgekühlt wird der ein Ansprechen der Abblasevorrichtung 4i ausschliesst.

In Fig.2 sind wiederum der Wasserabscheidei 20 und die drei Regelventile 52, 56 und 77 darge stellt. Am Abscheider 20 ist anstelle der drei Ni veaugeber 70, 71 und 78 jedoch nur ein einzigem Niveaugeber 80 angeordnet, dessen Ausgang au drei parallelgeschaltete Proportionalglieder 81, 82 und 83 wirkt, deren Ausgang zu den Regelventiler 52, 56 bzw. 77 führt. Die Proportionalglieder 81 bi: 83 wandeln das Eingangssignal x nach dem je weils auf ihnen dargestellten Diagramm in eir Ausgangssignal y um. Es ist leicht zu erkennen dass beim Ansteigen des Wertes x von 0 an zu nächst das erste Regelventil 52 etwa linear öffne und schliesslich in einen asymptotisch verlaufen den Bereich gelangt. Zu Beginn dieses Bereiche: beginnt dann das zweite Regelventil 56 etwa li. near zu öffnen. Sobald dieses Regelventil in sei. nen asymptotisch verlaufenden Bereich gelangt beginnt das dritte Regelventil 77 zu öffnen.

Neben diesen beiden, in Fig. und in Fig. 2 dar gestellten Möglichkeiten der Beeinflussung dei Regelventile 52, 56, 77 sind noch verschiedene andere Möglichkeiten denkbar. Insbesondere isi es auch möglich, in der Schaltung nach Fig.2 zwischen dem Niveaugeber 80 und dem Verzwei gungspunkt der das Niveau-Signal x führender Leitung eine PI-Regler mit schwachem I-Anteil ein zuschalten, der den Schwankungsbereich des Ni veaus im Abscheider 20 verkleinert. Dabei werder zweckmässige Mittel vorgesehen, die das Aus gangssignal dieses PI-Reglers bei trocken gefahre nem Abscheider begrenzen.

Anstatt die Regelventile 52, 56 und 77 parallel zu steuern, könnten sie auch in Kaskade gesteuert werden, indem die Stellung des ersten Regelventils 52 als Regelgrösse auf die Stellung des zweiten Regelventils 56 einwirkt, während dessen Stellung das dritte Regelventil 77 beeinflusst.

Durch das Bestreben, die Sicherheitsabblaseeinrichtung 47 auf dem Speisewasserbehälter 1 zu verkleinern, wird das Risiko geschaffen, dass bei störungsbedingtem Öffnen des ersten Regelventils 52 bei Vollast und trockenem Abscheider 20 der Druck im Speisewasserbehälter 1 rasch ansteigt und der Speisewasserbehälter explodieren könnte. Um dieses Risiko angemessen zu verringern, kann das erste Regelventil 52 - oder ein dazu in Serie angeordnetes Absperrventil - durch einen Aggregatzustandgeber beeinflusst sein, der in der Wasseraustrittsleitung 50 angeordnet ist und das erste Regelventil oder gegebenenfalls das Absperrventil schliesst, wenn darin Dampf auftritt. Es kann auch, in Serie zum ersten Regelventil 52, ein statisch oder dynamisch wirkender Kondenstopf angeordnet sein, der nur Wasser, nicht aber Dampf durchströmen lässt. Schliesslich lässt sich auch, in Serie zum ersten Regelventil 52, ein sogenanntes negatives Sicherheitsventil anbringen, das vom Druck im Speisewasserbehälter 1 in schliessendem Sinne betätigt wird, sobald dieser Druck einen bestimmten Grenzwert übersteigt. Es kann auch zweckmässig sein, ausser der gemäss Anspruch 8 dimensionierten Sicherheitsabblaseeinrichtung eine Reissmembran anzuordnen, deren Querschnitt zusammen mit demjenigen der Abblaseeinrichtung 47 für den im genannten Störungsfall im Speisewasserbehälter entstehenden vollen Dampfstrom ausgelegt ist.

## Patentansprüche

1. Dampferzeugeranlage mit einem Verdampfer (15) und einem ihm nachgeschalteten Wasserabscheider (20), dessen Wasseraustrittsleitung (50) über einen sekundärseitig vom Speisewasser durchflossenen Wärmeübertrager (6) und ein vom Wasserinhalt des Abscheiders beeinflusstes erstes Regelventil (52) zu einem Speisewassergefäss (1) zurückführt, wobei von der Wasseraustrittsleitung (50) stromoberhalb des ersten Regelventils (52) eine zu einem Kondensator (35) führende Nebenleitung (55) mit einem zweiten Ventil (56) abzweigt, das auch als vom Wasserinhalt des Wasserabscheiders (20) beeinflusstes Regelventil ausgebildet ist, dadurch gekennzeichnet, dass der Wärmeübertrager (6) in Strömungsrichtung des Wassers in der Wasseraustrittsleitung (50) dem ersten Regelventil (52) vorgeschaltet ist und dass Mittel (70, 72; 71, 73) zum vom Wasserinhalt des Wasserabscheiders (20) abhängigen Beeinflussen der beiden Regelventile (52; 56) derart vorgesehen sind, dass bei steigendem Niveau im Abscheider zuerst das erste Regelventil (52) und dann das zweite Regelventil (56) öffnet und dass bei fallendem Niveau zuerst das zweite Regelventil (56) und dann das erste Regelventil (52) schliesst. 2. Anlage nach Anspruch 1, dadurch gekennzeichnet, dass die Nebenleitung (55) stromunterhalb des Wärmeübertragers (6) von der Wasseraustrittsleitung (50) abzuweigt.

3. Anlage nach Anspruch 1 oder 2, dadurch gekennzeichnet, dass das erste Regelventil (52) so klein bemessen ist, dass es bei Mindestlast des Dampferzeugers (11) und voll geöffnetem Zustand höchstens 125% des dann im Wasserabscheider (20) anfallenden Wassers durchlassen kann, nicht aber die volle, beim Anfahren des Dampferzeugers anfallende Wassermenge.

4. Anlage nach einem der Ansprüche 1 bis 3, dadurch gekennzeichnet, dass vom Wasserabscheider (20) aus unter Umgehung des Wärmeübertragers (6) eine zusätzliche Wasserabfuhrleitung (76) über ein drittes Regelventil (77) zum Kondensator (35) führt und dass das dritte Regelventil von einer Stelleinrichtung (79) so betätigt wird, dass es abhängig vom Wasserinhalt des Abscheiders (20) erst öffnet, wenn die beiden anderen Regelventile (52, 56) offen stehen, und schon schliesst, bevor die beiden anderen Regelventile (52, 56) geschlossen sind.

5. Anlage nach einem der Ansprüche 1 bis 4, dadurch gekennzeichnet, dass die Nebenleitung (55) und gegebenenfalls die zusätzliche Wasserabfuhrleitung (76) über einen Dampf/Wasser-Trenner (57) in den Kondensator (35) münden.

6. Anlage nach einem der Ansprüche 1 bis 5, dadurch gekennzeichnet, dass am Abscheider (20) ein Niveaugeber (80) angeordnet ist, dessen Ausgang über zwei, gegebenenfalls drei, unterschiedlich eingestellte Proportionalglieder (81, 82 bzw. 83) mit dem ersten und dem zweiten Regelventil (52, 56) bzw. dem dritten Regelventil (77) verbunden ist.

7. Anlage nach einem der Ansprüche 1 bis 6, dadurch gekennzeichnet, dass das Speisewassergefäss (1) mit einer Sicherheitsabblaseeinrichtung (47) versehen ist, die so bemessen ist, dass die bei Vollastbetrieb des Dampferzeugers (11) im Falle eines fehlerhaften Öffnens des ersten Regelventils (52) im Speisewassergefäss entstehende Niederdruck-Sattdampfmenge ohne unzulässige Druckerhöhung abgeblasen wird.

8. Anlage nach einem der Ansprüche 1 bis 6, dadurch gekennzeichnet, dass das erste Regelventil (52) zusätzlich von einem den Aggregatzustand vor diesem Ventil bestimmenden Geber so beeinflusst ist, dass es nur Wasser, aber keinen Dampf durchlässt, und dass das Speisewassergefäss (1) mit einer Sicherheitsabblaseeinrichtung versehen ist, über die die im Speisewassergefäss aus der rückgeführten Wassermenge beim Entspannen sich entwickelnde Dampfmenge ohne unzulässige Druckerhöhung abgeblasen wird.

9. Anlage nach Anspruch 8, dadurch gekennzeichnet, dass der den Aggregatzustand bestimmende Geber aus einem dem ersten Regelventil (52) vorgeschalteten Kondensatabscheider besteht.

## Claims

1. A steam-raising plant having an evaporator (15) and, disposed thereafter, a water separator (20) whose water outlet line (50) returns to a feed water tank (1) by way of a heat exchanger (6), flowed through on the secondary side by feed water, and by way of a first control valve (52) responsive to the water content of the separator (20), a secondary line (55) branching off the separator outlet line (50) upstream of the first control valve (52) and extending to a condenser (35) and having a second valve (56) responsive to the water content of the water separator (20), characterised in the heat exchanger (6) ist disposed before the first control valve (52) as considered in the direction of water flow in the water outlet line (50) an means (70, 72; 71, 73) for acting on the two control valves (52; 56) in dependence upon the water content of the water separator (20) are provided, of a kind such that when the level in the separator (20) rises, first the first control valve (52) and then the second control valve (56) open, whereas when such level drops, first the second control valve (56), then the first control valve (52), close.

2. A plant according to claim 1, characterised in that the secondary line (55) branches off the water separator outlet line (50) downstream of the heat exchanger (6).

3. A plant according to claim 1 or 2, characterised in that the first control valve (52) is of small dimensions such as to be able to pass, with the steam producer (11) on minimum load and in the fully open state, at most 125% of the water then accumulating in the water separator (20) but as to be unable to pass the total quantity of water accumulating at start-up of the steam producer.

4. A plant according to any of claims 1 to 3, characterised in that an additional water discharge line (76) extends from the water separator (20), bypassing the heat exchanger (6) and extending by way of a third control valve (77), to the condenser (35) and is so actuated by a controller (79) as to open in dependence upon the water content of the separator (20) only when the other two control valves (52, 56) are open and as to close before the other two control valves (52, 56) have closed.

5. A plant according to any of claims 1 to 4, characterised in that the secondary line (55) and possibly the additional water discharge line (76) extend to the condenser (35) by way of a steam trap (57).

6. A plant according to any of claims 1 to 5, characterised in that a level indicator (80) is disposed on the separator (20) and its output is connected by way of two and possibly three differently adjusted proportional elements (81, 82, 83 respectively) to the first and second control valve (52, 56) and to the third control valve (77) respectively.

7. A plant according to any of claims 1 to 6, characterised in that the feed water tank (1) has a blow-off valve (47) so devised that the low- pressure wet steam which is produced on full-load operation of the steam producer (11) in the event of incorrect opening of the first control valve (52) is blown off without an excessive increase ii pressure.

8. A plant according to any of claims 1 to E characterised in that the first control valve (52) i also so acted on by a sender determining the overall state before the latter valve as to pas water but not steam; and the feed water tank (1 has a blow-off device via which the steam evolvei in the feed water tank from the return water oi expansion is blown off without an excessive pressure increase.

9. A plant according to claim 8, characterised ii that the sender determining the overall state is condensate separator which precedes the firs control valve (52).

## Revendications

1. Installation génératrice de vapeur comportan un évaporateur (15) et un séparateur d'eau (20] branché en aval de ce dernier et dont le condui (50) de sortie d'eau retourne à un récipient (1 d'eau d'alimentation par l'intermédiaire d'ui transmetteur de chaleur (6) parcouru du côté se condaire par l'eau d'alimentation et d'une pre mière valve de régulation (52) influencée par le contenu en eau du séparateur, un conduit auxi liaire (55), comportant une deuxième valve (56: bifurquant du conduit (50) de sortie d'eau ei amont de la première valve de régulation (52 pour déboucher dans un condenseur (35), ladit deuxième valve étant également réalisée sous le forme d'une valve de régulation influencée par le contenu en eau du séparateur d'eau (20), caracté risée par le fait que le transmetteur de chaleur (6 est monté dans le conduit (50) de sortie d'eau, ei amont de la première valve de régulation (52 dans la direction de l'écoulement de l'eau, et pa le fait que des moyens (70, 72; 71, 73) sont prévu pour influencer les deux valves de régulation (52 56), en fonction du contenu en eau du séparateu d'eau (20), de telle manière que tout d'abord 1 première valve de régulation (52), puis 1 deuxième valve de régulation (56) s'ouvrent lors que le niveau monte dans le séparateur et que lorsque le niveau baisse, tout d'abord la deuxièm valve de régulation (56), puis la première valve d régulation (52) se ferment.

2. Installation selon la revendication 1, caractérl sée par le fait que le conduit auxiliaire (55) biful que du conduit (50) de sortie d'eau en aval de transmetteur de chaleur (6).

3. Installation selon la revendication 1 ou 2 caractérisée par le fait que la première valve d régulation (52) est dimensionnée suffisammer petite pour que, à la charge minimale du généra teur de vapeur (11) et à l'état intégralement ou vert, elle puisse laisser passer au maximum 125°, de l'eau présente dans le séparateur d'eau (20 mais pas toute la quantité d'eau présente lors d la mise en marche du générateur de vapeur.

4. Installation selon l'une des revendications 1 3, caractérisée par le fait qu'un conduit supplé mentaire (76) d'évacuation d'eau part du sépare teur d'eau (20) pour gagner le condenseur (35) pc l'intermédiaire d'une troisième valve de régulation (77) en contournant le transmetteur de chaleur (6) et par le fait que la troisième valve de régulation est actionnée par un dispositif de réglage (79) d'une manière telle qu'elle s'ouvre tout d'abord en fonction du contenu en eau du séparateur (20), lorsque les deux autres valves de régulation (52, 56) restent ouvertes, et qu'elle se ferme bien avant que les deux autres valves de régulation (52, 56) soient fermées.

5. Installation selon l'une des revendications 1 à 4, caractérisée par le fait que le conduit auxiliaire (55) et éventuellement le conduit supplémentaire (76) d'évacuation d'eau débouchent dans le condenseur (35) par l'intermédiaire d'un séparateur (57) vapeur/eau.

6. Installation selon l'une des revendications 1 à 5, caractérisée par le fait qu'est monté sur le séparateur (20) un indicateur de niveau (80) dont la sortie est raccordée, par l'intermédiaire de deux, éventuellement de trois éléments (81, 82 ou 83) à action proportionnelle ajustés différemment, aux première et deuxième valves de régulation (52, 56) ou à la troisième valve de régulation.

7. Installation selon l'une des revendications 1 à 6, caractérisée par le fait que le récipient (1) d'eau d'alimentation est équipé d'un dispositif (47) de purge de sûreté qui est dimensionné de manière que la quantité de vapeur saturée de basse pression, engendrée dans le récipient d'eau d'alimentation lors du fonctionnement à pleine charge du générateur de vapeur (11) en cas d'ouverture par défaillance de la première valve de régulation (52), soit déchargée sans aucun accroissement inadmissible de pression.

8. Installation selon l'une des revendications 1 à 6, caractérisée par le fait que la première valve de régulation (52) est influencée en plus, par un indicateur déterminant l'état physique en amont de cette valve, d'une manière telle qu'elle laisse seulement passer de l'eau, mais aucune vapeur, et par le fait que le récipient (1) d'eau d'alimentation est équipé d'un dispositif de purge de sûreté par l'intermédiaire duquel la quantité de vapeur, engendrée lors de la détente dans le récipient d'eau d'alimentation à partir de la quantité d'eau réintroduite, est déchargée sans aucun accroissement inadmissible de pression.

9. Installation selon la revindication 8, caractérisée par le fait que l'indicateur déterminant l'état physique consiste en un séparateur de condensat monté en amont de la première valve de régulation (52).
